# EUROPÄISCHE PATENTSCHRIFT

(11) **EP 1 380 531 B1**
(45) Veröffentlichungstag und Bekanntmachung des Hinweises auf die Patenterteilung: **23.11.2005**
(21) Anmeldenummer: 03010766.8
(22) Anmeldetag: 14.05.2003
(51) Int. Cl.: B66B 13/30

(54) **Fahrschachttür**
Elevator landing door
Porte palière d'ascenseur

(30) Priorität: 08.07.2002 DE 10230799
(43) Veröffentlichungstag der Anmeldung: 14.01.2004
(73) Patentinhaber: Novoferm GmbH, 46459 Rees (DE)
(72) Erfinder: Borneck, Rolf, 46485 Wesel (DE)
(74) Vertreter: Albrecht, Rainer Harald

(56) Entgegenhaltungen:
- EP-A- 1 281 655
- WO-A-01/62653
- FR-A- 2 185 226

## Beschreibung

Die Erfindung betrifft eine Fahrschachttür mit einem Türblatt aus zwei Paneelen, die an Laufwagen aufgehängt und unterseitig geführt sind und bei einer Öffnungs- und Schließbewegung gleichgerichtete Bewegungen unterschiedlicher Länge ausführen und sich dabei auf parallelen Bahnen mit ändernder Überlappung aneinander vorbeibewegen, wobei der Laufwagen des bei einer Schließbewegung voreilenden Paneels an die Enden eines ortsfest fixierten Zugseils angeschlossen ist, welches um Umlenkrollen geführt ist, die am Laufwagen des anderen, nacheilenden Paneels drehbar gelagert sind.

Fahrschachttüren des beschriebenen Aufbaus sind in der Praxis weit verbreitet. Die Laufwagen weisen eine Laufradanordnung aus Laufrollen auf, die auf Schienen geführt sind. Die Umlenkrollen für das die Bewegung des voreilenden Paneels steuernde Zugseil sind um horizontale Achsen drehbar am Laufwagen des anderen, nacheilenden Paneels gelagert. Die bisher bekannten Aufhängungen bei Fahrschachttüren erfordern einen großen Einbauraum oberhalb der Paneele. Der obere Zargenholm der Türzarge muss daher an seiner vom Fahrschacht abgewandten, sichtbaren Seite als breite Blende ausgeführt werden. Dies stört den optischen Eindruck der Fahrschachttür und erfordert eine große Maueröffnung zum Einbau der Fahrschachttür. Nachteilig sind ferner die großen Abmessungen der Laufwagen und das daraus resultierende hohe Gewicht.

Eine Fahrschachttür mit horizontal gelagerten und identisch ausgebildeten Umlenkrollen, die zur Führung eines endlosen Zugseils dienen, ist aus der Druckschrift FR 2 185 226 bekannt. Eine ähnliche Vorrichtung zeigt die Druckschrift WO 01/62653 A2.

Der Erfindung liegt die Aufgabe zugrunde, für die Fahrschachttür eine Zugseilführung anzugeben, die nur eine geringe Einbauhöhe und -breite erfordert.

Ausgehend von einer Fahrschachttür mit den eingangs beschriebenen Merkmalen wird die Aufgabe erfindungsgemäß dadurch gelöst, dass die Umlenkrollen um vertikale Achsen drehbar angeordnet sind und unterschiedliche Durchmesser aufweisen und dass die Enden des Zugseils parallel versetzt an das in Schließrichtung rückwärtige Ende des Laufwagens, an dem das voreilende Paneel aufgehängt ist, angeschlossen sind, wobei das sich bei einer Schließbewegung des voreilenden Paneels verkürzende Ende des Zugseils um die Umlenkrolle mit dem kleineren Durchmesser geführt ist.

Der Laufwagen des in Schließrichtung voreilenden Paneels weist einen Laufradträger auf, an dessen oberem Ende Laufrollen gelagert sind und an dessen unterem Ende das Paneel aufgehängt ist. Das um die kleinere Umlenkrolle geführte Ende des Zugseils ist an einer dem Laufwagen des nacheilenden Paneels zugewandten Seite des Laufradträgers befestigt. An die davon abgewandte Seite des Laufradträgers ist das um die größere Umlenkrolle geführte Ende des Zugseils angeschlossen. Bei dieser Anordnung können die um die Umlenkrollen geführten Enden des Zugseils im Wesentlichen in voller Länge für die Verfahrbewegungen genutzt werden. Die effektiv nutzbare Länge wird nicht durch Spanneinrichtungen eingeschränkt, die an dem um die größere Umlenkrolle geführten Ende des Zugseils angeordnet werden kann. Dadurch können kurze Achsabstände zwischen den Umlenkrollen realisiert werden, die nur wenig größer sind als die Breite des Paneels.

Der Laufwagen des in Schließrichtung nacheilenden Paneels weist ebenfalls einen Laufradträger auf, an dessen oberem Ende Laufrollen gelagert sind und an dessen unterem Ende das Paneel aufgehängt ist. Gemäß einer bevorzugten konstruktiven Ausgestaltung weist dieser Laufradträger an seinem in Schließrichtung vorderen und rückwärtigen Ende zusätzliche horizontale Flächen auf, an denen die Umlenkrollen gelagert sind. Dabei können die horizontalen Flächen an der von der Umlenkrolle abgewandten Seite eine Versteifung in Form eines Steges aufweisen.

Die Laufradträger bestehen gemäß einer bevorzugten Ausführung der Erfindung aus Stahlblech und sind als Stanzformteile ausgebildet.

Gemäß einer weiteren bevorzugten Ausführung der Erfindung sind die Achsen der Umlenkrollen parallel versetzt, wobei der Parallelversatz so gewählt ist, dass sich alle Abschnitte des um die Umlenkrollen geführten Zugseils parallel zu der Laufrichtung der Paneele erstrecken.

Im Folgenden wird die Erfindung anhand einer lediglich ein Ausführungsbeispiel darstellenden Zeichnung erläutert. Es zeigen schematisch
- Fig. 1: einen Schnitt durch den oberen Bereich einer Fahrschachttür,
- Fig. 2a, 2b: eine Draufsicht auf den Gegenstand der Fig. 1 ohne Türzarge in unterschiedlichen Öffnungsstellungen,
- Fig. 3: eine Seitenansicht der Fahrschachttür aus der Blickrichtung A in Fig. 2a.

Die in den Figuren dargestellte Fahrschachttür besteht in ihrem grundsätzlichen Aufbau aus einem Türblatt 1 aus zwei Paneelen 2, 3, die an Laufwagen 4, 5 aufgehängt und in einer nicht dargestellten Bodenschiene unterseitig geführt sind. Bei einer Öffnungs- und Schließbewegung führen die Paneele 2, 3 gleichgerichtete Bewegungen unterschiedlicher Länge aus und bewegen sich dabei auf parallelen Bahnen mit ändernder Überlappung aneinander vorbei.

Die Richtung der Schließbewegung ist in den Fig. 2a und 2b durch einen Pfeil 6 angegeben. Einer vergleichenden Betrachtung der Figuren entnimmt man, dass der Laufwagen 4 des bei einer Schließbewegung voreilenden Paneels 2 an die Enden eines durch beispielsweise eine Klammer 7 ortsfest fixierten Zugseils 8 angeschlossen ist, welches um Umlenkrollen 9, 10 geführt ist. Die Umlenkrollen 9, 10 sind am Laufwagen 5 des anderen, nacheilenden Paneels 3 um vertikale Drehachsen 11, 11' drehbar angeordnet und weisen unterschiedliche Durchmesser auf. Die Enden des Zugseils 8 sind demzufolge parallel versetzt an das in Schließrichtung rückwärtige Ende des Laufwagens 4, an dem das voreilende Paneel 2 aufgehängt ist, angeschlossen. Das sich bei einer Schließbewegung des voreilenden Paneels 2 in Pfeilrichtung 6 verkürzende Ende des Zugseils 8 um die Umlenkrolle 10 mit dem kleineren Durchmesser geführt ist.

Der Laufwagen 4 des in Schließrichtung voreilenden Paneels 2 weist einen Laufradträger 12 auf, an dessen oberem Ende Laufrollen 13 gelagert sind und an dessen unterem Ende das Paneel 2 aufgehängt ist. Das um die kleinere Umlenkrolle 10 geführte Ende des Zugseils 8 ist an einer dem Laufwagen 5 des nacheilenden Paneels 3 zugewandten Seite des Laufradträgers 12 befestigt. Das um die größere Umlenkrolle 9 geführte Ende des Zugseils 8 ist an die davon abgewandte Seite des Laufradträgers 12 angeschlossen. Bei dieser Anordnung können die um die Umlenkrollen 9, 10 geführten Enden des Zugseils 8 im Wesentlichen in ihrer gesamten Länge für Verfahrbewegungen genutzt werden. Die wirksame Länge ist nicht eingeschränkt durch Spann- und Befestigungseinrichtungen 14, die an dem Ende des um die größere Umlenkrolle 9 geführten Zugseils 8 angeschlossen und an der abgewandten Seite des Laufradträgers 12 angeordnet werden können. Den Fig. 2a und 2b entnimmt man, dass die Baulänge dieser Einrichtung 14 den Fahrweg nicht beschränkt.

Der Laufwagen 5 des in Schließrichtung nacheilenden Paneels 3 weist ebenfalls einen Laufradträger 12' auf, an dessen oberem Ende Laufrollen 13 gelagert sind und an dessen unterem Ende das Paneel 3 aufgehängt ist. An seinem in Schließrichtung vorderen und rückwärtigen Ende weist dieser Laufwagen 12' zusätzliche horizontale Flächen 15 auf, an denen die Umlenkrollen 9, 10 gelagert sind. Dabei können an der von der Umlenkrolle 9, 10 abgewandten Seite Versteifungen 16 in Form von Stegen und ähnlichen vorgesehen werden. Die Laufradträger 12, 12' für beide Paneele sind im Ausführungsbeispiel und nach bevorzugter Ausführung der Erfindung als Stanzformteil aus Blech ausgebildet.

Den Fig. 2a und 2b entnimmt man schließlich, dass die Achsen 11, 11' der Umlenkrollen 9, 10 parallel versetzt sind, wobei der Parallelversatz so gewählt ist, dass sich alle Abschnitte des um die Umlenkrollen 9, 10 geführten Zugseils 8 parallel zu der Laufrichtung der Paneele 2, 3 erstrecken.

## Patentansprüche

1. Fahrschachttür mit einem Türblatt aus zwei Paneelen (2, 3), die an Laufwagen (12, 12') aufgehängt und unterseitig geführt sind und bei einer Öffnungs- und Schließbewegung gleichgerichtete Bewegungen unterschiedlicher Länge ausführen und sich dabei auf parallelen Bahnen mit ändernder Überlappung aneinander vorbeibewegen, wobei der Laufwagen(4) des bei einer Schließbewegung voreilenden Paneels (2) an die Enden eines ortsfest fixierten Zugseils (8) angeschlossen ist, welches um Umlenkrollen (9, 10) geführt ist, die am Laufwagen (5) des anderen, nacheilenden Paneels (3) drehbar gelagert sind, und wobei die Umlenkrollen (9, 10) um vertikale Achsen (11, 11') drehbar angeordnet sind, **dadurch gekennzeichnet, dass** die umlenkrollen unterschiedliche Durchmesser aufweisen und dass die Enden des Zugseils (8) parallel versetzt an das in Schließrichtung rückwärtige Ende des Laufwagens (4), an dem das voreilende Paneel (2) aufgehängt ist, angeschlossen sind, wobei das sich bei einer Schließbewegung des voreilenden Paneels (2) verkürzende Ende des Zugseils (8) um die Umlenkrolle (10) mit dem kleineren Durchmesser geführt ist.

2. Fahrschachttür nach Anspruch 1, **dadurch gekennzeichnet, dass** der Laufwagen (4) des in Schließrichtung voreilenden Paneels (2) einen Laufradträger (12) aufweist, an dessen oberem Ende Laufrollen (13) gelagert sind und an dessen unterem Ende das Paneel (2) aufgehängt ist, wobei das um die kleinere Umlenkrolle (10) geführte Ende des Zugseils (8) an einer dem Laufwagen (5) des nacheilenden Paneels (3) zugewandten Seite des Laufradträgers (12) befestigt ist und wobei das um die größere Umlenkrolle (9) geführte Ende des Zugseils (8) an die davon abgewandte Seite des Laufradträgers (12) angeschlossen ist.

3. Fahrschachttür nach Anspruch 1 oder 2, **dadurch gekennzeichnet, dass** der Laufwagen (5) des in Schließrichtung nacheilenden Paneels (3) einen Laufradträger (12') aufweist, an dessen oberem Ende Laufrollen (13) gelagert sind und an dessen unterem Ende das Paneel (3) aufgehängt ist, und dass der Laufradträger (12') an seinem in Schließrichtung vorderen und rückwärtigen Ende zusätzliche horizontale Flächen (15) autweist, an denen die Umlenkrollen (9, 10) gelagert sind.

4. Fahrschachttür nach Anspruch 3, **dadurch gekennzeichnet, dass** die horizontalen Flächen (15) an der von der Umlenkrolle (9, 10) abgewandten Seiten durch einen Steg (16) versteift sind.

5. Fahrschachttür nach einem der Ansprüche 2 bis 4, **dadurch gekennzeichnet, dass** die Laufradträger (12, 12') aus einem ungeformten Blechprofil bestehen.

6. Fahrschachttür nach einem der Ansprüche 1 bis 5, **dadurch gekennzeichnet, dass** die Achsen (11, 11') der Umlenkrollen (9, 10) parallel versetzt sind, wobei der Parallelversatz so gewählt ist, dass sich alle Abschnitte des um die Umlenkrollen (9, 10) geführten Zugseils (8) parallel zu der Laufrichtung der Paneele (2, 3) erstrecken.

## Claims

1. Elevator door comprising a door leaf consisting of two panels (2, 3) which are suspended on running carriages (12, 12') and are guided at the bottom and during an opening and closing movement carry out movements of different length but in the same direction and in the process move past one another on parallel tracks with a changing overlapping action, wherein the running carriage (4) of the panel (2) which leads during a closing movement is connected to the ends of a fixed traction cable (8) which is guided around deflection rollers (9, 10) that are mounted to rotate on the running carriage (5) of the other, trailing panel (3), and wherein the deflection rollers (9, 10) are mounted to rotate about vertical axes (11, 11'), **characterized in that** the deflection rollers have different diameters and **in that** the ends of the traction cable (8) are connected in a parallel offset manner to the rear end, in the closing direction, of the running carriage (4) on which the leading panel (2) is suspended, wherein the end of the traction cable (8) which becomes shorter during a closing movement of the leading panel (2) is guided around the deflection roller (10) which has the smaller diameter.

2. Elevator door according to Claim 1, **characterized in that** the running carriage (4) of the panel (2) which leads in the closing direction has a running wheel carrier (12), at the upper end of which rollers (13) are mounted and at the lower end of which the panel (2) is suspended, wherein the end of the traction cable (8) which is guided around the smaller deflection roller (10) is fixed to a side of the running wheel carrier (12) which faces towards the running carriage (5) of the trailing panel (3) and wherein the end of the traction cable (8) which is guided around the larger deflection roller (9) is connected to the side of the running wheel carrier (12) which faces away therefrom.

3. Elevator door according to Claim 1 or 2, **characterized in that** the running carriage (5) of the panel (3) which trails in the closing direction has a running wheel carrier (12'), at the upper end of which rollers (13) are mounted and at the lower end of which the panel (3) is suspended, and **in that** the running wheel carrier (12') has at its front and rear end in the closing direction additional horizontal faces (15) on which the deflection rollers (9, 10) are mounted.

4. Elevator door according to Claim 3, **characterized in that** the horizontal faces (15) are stiffened by a web (16) on the sides facing away from the deflection roller (9, 10).

5. Elevator door according to any of Claims 2 to 4, **characterized in that** the running wheel carriers (12, 12') consist of an unshaped sheet metal profile.

6. Elevator door according to any of Claims 1 to 5, **characterized in that** the axes (11, 11') of the deflection rollers (9, 10) are offset in parallel, wherein the parallel offset is selected in such a way that all the portions of the traction cable (8) which are guided around the deflection rollers (9, 10) extend parallel to the running direction of the panels (2, 3).

## Revendications

1. Porte palière comprenant un vantail de porte constitué de deux panneaux (2, 3), qui sont accrochés sur des chariots (4, 5) et guidés côté inférieur et exécutent lors d'un mouvement d'ouverture et de fermeture des déplacements de même direction et de longueur différente, en passant alors l'un devant l'autre sur des voies parallèles avec un chevauchement variable, le chariot (4) du panneau (2) antérieur lors d'un mouvement de fermeture étant raccordé aux extrémités d'un câble tracteur (8) fixé de façon stationnaire, qui est guidé autour de poulies de renvoi (9, 10) montées tournantes sur le chariot (5) de l'autre panneau (3) postérieur, et les poulies de renvoi (9, 10) étant disposées tournantes autour d'axes verticaux (11, 11'), **caractérisée en ce que** les poulies de renvoi présentent des diamètres différents et que les extrémités du câble tracteur (8) sont raccordées en déport parallèle à l'extrémité, arrière dans la direction de fermeture, du chariot (4) sur lequel est accroché le panneau (2) antérieur, l'extrémité du câble tracteur (8), se raccourcissant lors d'un mouvement de fermeture du panneau (2) antérieur, étant guidée autour de la poulie de renvoi (10) de plus petit diamètre.

2. Porte palière suivant la revendication 1, **caractérisée en ce que** le chariot (4) du panneau (2) antérieur dans la direction de fermeture comporte un support de roues (12), sur l'extrémité supérieure duquel sont montés des galets de roulement (13) et sur l'extrémité inférieure duquel est accroché le panneau (2), l'extrémité du câble tracteur (8), guidée autour de la poulie de renvoi (10) la plus petite, étant fixée sur un côté du support de roues (12) tourné vers le chariot (5) du panneau (3) postérieur, et l'extrémité du câble tracteur (8), guidée autour de la poulie de renvoi (9) la plus grande, étant raccordée au côté opposé du support de roues (12).

3. Porte palière suivant l'une des revendications 1 et 2, **caractérisée en ce que** le chariot (5) du panneau (3) postérieur dans la direction de fermeture comporte un support de roues (12'), sur l'extrémité supérieure duquel sont montés des galets de roulement (13) et sur l'extrémité inférieure duquel est accroché le panneau (3), et que le support de roues (12') comporte sur son extrémité avant et arrière dans la direction de fermeture des surfaces horizontales supplémentaires (15) sur lesquelles sont montées les poulies de renvoi (9, 10).

4. Porte palière suivant la revendication 3, **caractérisée en ce que** les surfaces horizontales (15) sont renforcées par une traverse (16) sur les côtés opposés aux poulies de renvoi (9, 10).

5. Porte palière suivant l'une des revendications 2 à 4, **caractérisée en ce que** les supports de roues (12, 12') sont constitués d'un profilé de tôle embouti à la presse.

6. Porte palière suivant l'une des revendications 1 à 5, **caractérisée en ce que** les axes (11, 11') des poulies de renvoi (9, 10) sont en déport parallèle, le déport parallèle étant choisi de sorte que toutes les sections du câble tracteur (8) guidé autour des poulies de renvoi (9, 10) s'étendent parallèlement à la direction de roulement des panneaux (2, 3).
